# EUROPÄISCHE PATENTSCHRIFT

(11) **EP 3 819 041 B1**
(45) Veröffentlichungstag und Bekanntmachung des Hinweises auf die Patenterteilung: **17.08.2022**
(21) Anmeldenummer: 20203497.1
(22) Anmeldetag: 23.10.2020
(51) Int. Cl.: B22C 9/02, B22D 17/22, B22D 18/06

(54) **GUSSVERFAHREN ZUM HERSTELLEN EINES KRAFTFAHRZEUGBAUTEILS**
CASTING METHOD FOR MANUFACTURING A MOTOR VEHICLE COMPONENT
PROCÉDÉ DE COULÉE DESTINÉ À LA FABRICATION D'UN COMPOSANT DE VÉHICULE AUTOMOBILE

(30) Priorität: 08.11.2019 DE 102019007770
(43) Veröffentlichungstag der Anmeldung: 12.05.2021
(73) Patentinhaber: MAN Truck & Bus SE, 80995 München (DE)
(72) Erfinder: Cetin, Ömer, 80995 München (DE)
(74) Vertreter: v. Bezold & Partner Patentanwälte - PartG mbB

(56) Entgegenhaltungen:
- DE-A1-102004 016 254
- FR-A1- 2 368 323
- US-A- 4 632 171
- US-A1- 2014 238 574

## Beschreibung

Die Erfindung betrifft ein Gussverfahren zum Herstellen eines Kraftfahrzeugbauteils. Das Kraftfahrzeugbauteil ist vorzugsweise ein Abgaskrümmer oder ein Zylinderkopf.

Figur 4 zeigt eine Vorrichtung zur Erläuterung eines aus der Praxis bekannten Gussverfahrens zum Herstellen eines Zylinderkopfs. Dabei werden eine erste Form 1' und eine zweite Form 2' mittels Befestigungsvertiefungen 2' und Befestigungsvorsprüngen 5' aneinander befestigt und mittels eines Klebematerials 7' miteinander verklebt, wobei durch die erste Form 1' und die zweite Form 2' ein Aufnahmeraum 6' zur Aufnahme von Gussmaterial gebildet wird. Dabei kann das Problem bestehen, dass aufgrund nicht immer zu gewährleistender Dosiergenauigkeit des Klebematerials 7' überschüssiges Klebematerial X' durch die Befestigungsvorsprünge 5' aus den Befestigungsvertiefungen 2' herausgedrückt wird und in den Aufnahmeraum 6' gelangt und/oder auf eine Innenfläche 8' einer Wand 10' der ersten Form 1' gelangt, wodurch Fehlstellen am Zylinderkopf entstehen können.

Dokument US 4 632 171 A offenbart eine dünnwandige, harzgebundene Sandschalenform für das Vakuum-Schwerkraftgießen von Metall, bestehend aus einer oberen und einer unteren Kastenhälfte, die an einer dazwischenliegenden Trennlinie zusammengeklebt sind. Die obere Kastenhälfte umfasst einen Flansch, der sich über den Umfang der unteren Kastenhälfte hinaus erstreckt, wobei der Flansch eine obere Dichtungsfläche aufweist, um eine Abdichtung mit der Öffnung der Vakuumkammer, die zum Füllen der Form verwendet wird, zu bewirken.

Dokument US 2014/238574 A1 offenbart ein Verfahren zum Formen einer Formstruktur mit hochpräzisen mehrdimensionalen Komponenten.

Dokument DE 10 2004 016 254 A1 offenbart einen Kern für ein Automobilgussteil mit zumindest einer ersten Form aus einem ersten Material und mit zumindest einer zur ersten Form passgenauen zweiten Form aus einem zweiten Material.

Dokument FR 2 368 323 A1 offenbart einen aus mehreren Teilen bestehenden Kern für Metallgießformen, insbesondere zum Herstellen von Zylinderblöcken für Brennkraftmotoren, bei dem die Kernteile aus einem der Wirkung des geschmolzenen Metalls widerstehenden Material bestehen und durch ein zellenförmiges Kunststoffmaterial, welches unter der Wirkung des geschmolzenen Metalls verdampft, in den vorgegebenen, gegenseitigen Abständen gehalten werden.

Es ist eine Aufgabe der Erfindung, ein alternatives und/oder verbessertes Gussverfahren zum Herstellen eines Kraftfahrzeugbauteils zu schaffen, insbesondere ohne durch überschüssiges Klebematerial verursachte Fehlstellen am Kraftfahrzeugbauteil.

Diese Aufgabe kann mit den Merkmalen des unabhängigen Anspruchs gelöst werden. Vorteilhafte Weiterbildungen der Erfindung sind in den abhängigen Ansprüchen und der folgenden Beschreibung offenbart.

Die Erfindung betrifft ein Gussverfahren zum Herstellen eines Kraftfahrzeugbauteils, z. B. ein Abgaskrümmer oder ein Zylinderkopf.

Das Gussverfahren umfasst:
- ein Bereitstellen einer ersten Form (vorzugsweise Gussform, insbesondere zur Ausbildung des Kraftfahrzeugbauteils), wobei die erste Form eine Wand mit zumindest einer Befestigungsvertiefung aufweist, wobei die zumindest eine Befestigungsvertiefung mit einer zusätzlichen Aussparung (z. B. Vertiefung oder Hohlraum etc.) versehen ist,
- ein Bereitstellen einer zweiten Form (vorzugsweise Gussform, insbesondere zur Ausbildung des Kraftfahrzeugbauteils), wobei die zweite Form zumindest einen Befestigungsvorsprung aufweist, wobei vorzugsweise zwischen der ersten Form und der zweiten Form z. B. ein Aufnahmeraum zur Aufnahme eines Gussmaterials zweckmäßig für das Kraftfahrzeugbauteil gebildet wird, und
- ein in Eingriff bringen der zumindest einen Befestigungsvertiefung und des zumindest einen Befestigungsvorsprungs sowie ein Verkleben der zumindest einen Befestigungsvertiefung und des zumindest einen Befestigungsvorsprungs mittels eines (vorzugsweise zuvor in die zumindest eine Befestigungsvertiefung eingebrachten) Klebematerials, z. B. vorteilhafterweise so, dass (insbesondere überschüssiges) Klebematerial in die Aussparung gedrückt wird und z. B. in der Wand verbleiben kann.

Dadurch kann z. B. vermieden werden, dass (insbesondere überschüssiges) Klebematerial durch den zumindest einen Befestigungsvorsprung aus der zumindest einen Befestigungsvertiefung in den Aufnahmeraum befördert (z. B. gedrückt) wird und/oder auf eine Innenfläche der Wand befördert (z. B. gedrückt) wird.

Dadurch können vorteilhafterweise Fehlstellen am Kraftfahrzeugbauteil vermieden werden, die durch aus der zumindest einen Befestigungsvertiefung austretendes überschüssiges Klebematerial verursacht werden können.

Ein Austritt (z. B. Ausschuss oder Ausfluss etc.) von insbesondere überschüssigem Klebematerial in den Aufnahmeraum hinein kann somit vorteilhaft vermieden werden.

Die zumindest eine Befestigungsvertiefung kann vorzugsweise im Wesentlichen orthogonal in die erste Form, insbesondere die Wand, eingearbeitet sein, wobei alternativ oder ergänzend der zumindest eine Befestigungsvorsprung im Wesentlichen orthogonal von der zweiten Form abstehen kann.

Die Kombination Befestigungsvertiefung-Befestigungsvorsprung kann auch z. B. als Klebenagel-Verbindung bezeichnet werden.

Es ist möglich, dass die Aussparung in einer Stirnseite der zumindest einen Befestigungsvertiefung ausgebildet ist.

Die Aussparung kann z. B. als Durchgangsloch in der Wand ausgebildet sein und/oder die Wand vollständig durchdringen. Alternativ oder ergänzend kann die Aussparung als Sackloch in der Wand ausgebildet sein.

Die zumindest eine Befestigungsvertiefung und/oder der zumindest eine Befestigungsvorsprung kann z. B. im Wesentlichen zylinderförmig, kreisförmig, rechteckförmig oder dreieckförmig ausgebildet sein.

Es ist möglich, dass die zumindest eine Befestigungsvertiefung durch einen (z. B. von der Wand abstehenden und/oder im Wesentlichen zylinderförmigen, kreisförmigen, rechteckförmigen oder dreieckförmigen) Vorsprung gebildet und/oder vergrößert wird.

Es ist möglich, dass die zweite Form mittels des zumindest einen Befestigungsvorsprungs von der ersten Form beabstandet wird, vorzugsweise um den Aufnahmeraum zu bilden. Der zumindest eine Befestigungsvorsprung kann somit z. B. als Abstandshalter dienen.

Die erste Form und/oder die zweite Form kann z. B. wannenförmig (insbesondere schalenförmig) ausgebildet sein.

Es ist möglich, dass die Wand einen Bodenabschnitt insbesondere der ersten Form bildet und z. B. einen zweckmäßig umlaufenden Flanschabschnitt aufweisen kann.

Die zumindest eine Befestigungsvertiefung ist vorzugsweise im Basisabschnitt ausgebildet.

Die erste Form stellt vorzugsweise eine Bodengussform dar.

Die zweite Form kann z. B. von oben in die erste Form eingesetzt sein.

Das Gussmaterial kann z. B. von oben oder von unten in die erste Form eingeführt werden.

Es ist möglich, dass das Klebematerial in die zumindest eine Befestigungsvertiefung eingefüllt (z. B. eingebracht) wird, bevor der zumindest eine Befestigungsvorsprung in die zumindest eine Befestigungsvertiefung eingesetzt wird.

Es ist möglich, dass die zumindest eine Befestigungsvertiefung und der zumindest eine Befestigungsvorsprung stirnseitig und/oder in deren Umfangsrichtung miteinander verklebt werden.

Es ist möglich, dass (insbesondere überschüssiges) Klebematerial durch den zumindest einen Befestigungsvorsprung in die Aussparung gedrückt wird.

Die zumindest eine Befestigungsvertiefung und der zumindest eine Befestigungsvorsprung können z. B. im Wesentlichen passgenau und/oder im Wesentlichen in deren Umfangsrichtung spielfrei miteinander in Eingriff gebracht werden.

Das Kraftfahrzeugbauteil kann vorzugsweise einen Abgaskrümmer oder einen Zylinderkopf umfassen, z. B. einen Zweizylinder-, Vierzylinder-, Sechszylinder-, oder Achtzylinder-Kopf.

Zu erwähnen ist noch, dass vorzugsweise mehrere Befestigungsvertiefungen vorgesehen sind, die jeweils eine zusätzliche Aussparung aufweisen können. Ebenfalls können zweckmäßig mehrere Befestigungsvorsprünge vorgesehen werden.

Die zuvor beschriebenen bevorzugten Ausführungsformen und Merkmale der Erfindung sind zweckmäßig miteinander kombinierbar. Weitere Einzelheiten und Vorteile der Erfindung werden im Folgenden unter Bezugnahme auf die beigefügten Figuren beschrieben:
- FIG. 1: eine schematisierte Schnittdarstellung einer beispielhaften Vorrichtung zur Erläuterung eines Gussverfahrens gemäß einer Ausführungsform der Erfindung;
- FIG. 2: eine schematisierte Ansicht von oben auf die Vorrichtung der Figur 1;
- FIG. 3: eine Illustration eines Gussverfahrens gemäß einer Ausführungsform der Erfindung; und
- FIG. 4: eine schematisierte Schnittdarstellung einer Vorrichtung zur Erläuterung eines Gussverfahrens gemäß Stand der Technik.

Figur 1 zeigt eine schematisierte Schnittdarstellung einer beispielhaften Vorrichtung zur Erläuterung eines Gussverfahrens zum Herstellen eines Kraftfahrzeugbauteils, z. B. eines Abgaskrümmers oder eines Zylinderkopfs, wobei Figur 2 eine schematisierte Ansicht von oben auf die Vorrichtung der Figur 1 zeigt.

Eine erste Form 1 (insbesondere Gussform) und eine zweite Form 4 (insbesondere Gussform) dienen zur Ausbildung, insbesondere Ausformung des Kraftfahrzeugbauteils.

Die erste zweckmäßig als Bodengussform ausgebildete Form 1 weist beispielhaft drei Befestigungsvertiefungen 2 auf, wobei die zweite Form 4 drei Befestigungsvorsprünge 5 aufweist.

Die Befestigungsvertiefungen 2 sind in einer eine Innenfläche 8 aufweisenden Wand 10 ausgebildet.

Die Befestigungsvorsprünge 5 sind in Eingriff gebracht mit den Befestigungsvertiefungen 2, so dass die erste Form 1 und die zweite Form 4 vorzugsweise mittels der Befestigungsvorsprünge 5 auf Abstand gehalten werden, um einen Aufnahmeraum 6 zur Aufnahme eines Gussmaterials für das Kraftfahrzeugbauteil zu bilden.

In den Befestigungsvertiefungen 2 ist Klebematerial 7 eingebracht, um die Befestigungsvertiefungen 2 und die Befestigungsvorsprünge 5 miteinander zu verkleben.

Eine Besonderheit ist, dass die Befestigungsvertiefungen 2 jeweils an ihrer Stirnseite eine Aussparung 3 aufweisen, so dass insbesondere eventuell überschüssiges Klebematerial 7 mittels der Befestigungsvorsprünge 5 aus den Befestigungsvertiefungen 2 in die Aussparungen 3 gedrückt werden kann.

Dadurch kann zweckmäßig vermieden werden, dass eventuell überschüssiges Klebematerial 7 durch die Befestigungsvorsprünge 5 aus den Befestigungsvertiefungen 2 in den Aufnahmeraum 6 und/oder auf die Innenfläche 8 der Wand 10 befördert wird, was zu Fehlstellen am herzustellenden Kraftfahrzeug führen kann.

Zumindest eine Aussparung 3 kann z. B. als Durchgangsloch in der Wand 10 ausgebildet sein und insbesondere die Wand 10 vollständig durchdringen. Zumindest eine Aussparung 3 kann z. B. als Sackloch in der Wand 10 ausgebildet sein. Es ist möglich, dass eine oder mehrere Befestigungsvertiefungen 2 durch einen von der Wand 10 abstehenden Vorsprung 9 gebildet und/oder vergrößert werden. Die Befestigungsvertiefungen 2, die Befestigungsvorsprünge 5 und der Vorsprung 9 können z. B. im Wesentlichen zylinderförmig, kreisförmig, rechteckförmig oder dreieckförmig ausgebildet sein.

Die erste Form 1 kann z. B. wannenförmig ausgebildet sein, wobei die Wand 10 zweckmäßig einen unteren Bodenabschnitt mit einem umlaufenden Flanschabschnitt 11 bilden kann.

Die FIG. 3 illustriert ein Gussverfahren zum Herstellen eines Kraftfahrzeugbauteils gemäß einer Ausführungsform der Erfindung.

Ein Schritt S1 umfasst ein Bereitstellen einer ersten Form 1 zur Ausbildung des Kraftfahrzeugbauteils, wobei die erste Form 1 vorzugsweise mehrere Befestigungsvertiefungen 2 aufweist. Die Befestigungsvertiefungen 2 sind jeweils mit einer zusätzlichen Aussparung 3 versehen. Ein Schritt S2 umfasst ein Bereitstellen einer zweiten Form 4 zur Ausbildung des Kraftfahrzeugbauteils. Die zweite Form 4 umfasst vorzugsweise mehrere Befestigungsvorsprünge 5. Durch die erste Form 1 und die zweiten Form 4 wird ein Aufnahmeraum 6 zur Aufnahme eines Gussmaterials gebildet.

Ein Schritt S3 umfasst ein in Eingriff bringen der Befestigungsvorsprünge 5 und der Befestigungsvertiefungen 2 sowie ein Verkleben der Befestigungsvorsprünge 5 und der Befestigungsvertiefungen 2 mittels eines zweckmäßig zuvor in die Befestigungsvertiefungen 2 eingebrachten Klebematerials 7, so dass insbesondere überschüssiges Klebematerial 7 in die jeweilige Aussparung 3 gedrückt wird.

Dadurch kann insbesondere vermieden werden, dass eventuell überschüssiges Klebematerial 7 durch die Befestigungsvorsprünge 5 aus den Befestigungsvertiefungen 2 in den Aufnahmeraum 6 und/oder auf die Innenfläche 8 befördert wird.

Ein Schritt S4 kann ein Zuführen von Gussmaterial umfassen, um das Kraftfahrzeugbauteil herzustellen.

Die Erfindung ist nicht auf die oben beschriebenen bevorzugten Ausführungsformen beschränkt. Vielmehr ist eine Vielzahl von Varianten und Abwandlungen möglich, die ebenfalls von dem Erfindungsgedanken Gebrauch machen und deshalb in den Schutzbereich fallen.

Die Erfindung wird durch die beigefügten Ansprüche definiert.

### Bezugszeichenliste

- 1: erste Form, vorzugsweise Gussform
- 2: Befestigungsvertiefung, vorzugsweise Befestigungsvertiefungen
- 3: Aussparung, vorzugsweise Aussparungen
- 4: zweite Form, vorzugsweise Gussform
- 5: Befestigungsvorsprung, vorzugsweise Befestigungsvorsprünge
- 6: Aufnahmeraum
- 7: Klebematerial
- 8: Innenfläche
- 9: Vorsprung
- 10: Basisabschnitt
- 11: Flanschabschnitt
- X': überschüssiges Klebematerial auf Innenfläche 8'

## Patentansprüche

1. Gussverfahren zum Herstellen eines Kraftfahrzeugbauteils, umfassend:
- Bereitstellen einer ersten Form (1), wobei die erste Form (1) eine Wand (10) mit zumindest einer Befestigungsvertiefung (2) aufweist, wobei die zumindest eine Befestigungsvertiefung (2) mit einer zusätzlichen Aussparung (3) versehen ist,
- Bereitstellen einer zweiten Form (4), wobei die zweite Form (4) zumindest einen Befestigungsvorsprung (5) aufweist, wobei vorzugsweise zwischen der ersten Form (1) und der zweiten Form (4) ein Aufnahmeraum (6) zur Aufnahme eines Gussmaterials gebildet wird, und
- in Eingriff bringen der zumindest einen Befestigungsvertiefung (2) und des zumindest einen Befestigungsvorsprungs (5), und Verkleben der zumindest einen Befestigungsvertiefung (2) und des zumindest einen Befestigungsvorsprungs (5) mittels eines Klebematerials (7), so dass Klebematerial (7) in die Aussparung (3) gedrückt wird und vorzugsweise vermieden wird, dass Klebematerial (7) durch den zumindest einen Befestigungsvorsprung (5) aus der zumindest einen Befestigungsvertiefung (2) in den Aufnahmeraum (6) und/oder auf eine Innenfläche (8) der Wand (10) befördert wird.

2. Gussverfahren nach Anspruch 1, wobei die Aussparung (3) in einer Stirnseite der zumindest einen Befestigungsvertiefung (2) ausgebildet ist.

3. Gussverfahren nach Anspruch 1 oder 2, wobei die Aussparung (3)
- als Durchgangsloch ausgebildet ist und/oder die Wand (10) vollständig durchdringt, oder
- als Sackloch in der Wand (10) ausgebildet ist.

4. Gussverfahren nach einem der vorhergehenden Ansprüche, wobei zumindest eine Befestigungsvertiefung (2) und/oder zumindest ein Befestigungsvorsprung (5) zylinderförmig, kreisförmig, rechteckförmig oder dreieckförmig ausgebildet ist.

5. Gussverfahren nach einem der vorhergehenden Ansprüche, wobei die zumindest eine Befestigungsvertiefung (2) durch einen vorzugsweise von der Wand (10) abstehenden Vorsprung (9) gebildet und/oder vergrößert wird.

6. Gussverfahren nach einem der vorhergehenden Ansprüche, wobei die zweite Form (4) mittels des zumindest einen Befestigungsvorsprungs (5) von der ersten Form (1) beabstandet wird, vorzugsweise so, dass der zumindest eine Befestigungsvorsprung (5) als Abstandshalter dient.

7. Gussverfahren nach einem der vorhergehenden Ansprüche, wobei die erste Form (1) wannenförmig ausgebildet ist und/oder die Wand (10) einen insbesondere unteren Bodenabschnitt bildet mit einem umlaufenden Flanschabschnitt (11).

8. Gussverfahren nach einem der vorhergehenden Ansprüche, wobei die erste Form (1) eine Bodengussform darstellt und vorzugsweise die zweite Form (4) von oben in die erste Form (1) eingesetzt ist.

9. Gussverfahren nach einem der vorhergehenden Ansprüche, wobei das Gussmaterial von oben oder von unten in die erste Form (1) eingeführt wird.

10. Gussverfahren nach einem der vorhergehenden Ansprüche, wobei das Klebematerial (7) in die zumindest eine Befestigungsvertiefung (2) eingefüllt wird, bevor der zumindest eine Befestigungsvorsprung (5) in die zumindest eine Befestigungsvertiefung (2) eingesetzt wird.

11. Gussverfahren nach einem der vorhergehenden Ansprüche, wobei die zumindest eine Befestigungsvertiefung (2) und der zumindest eine Befestigungsvorsprung (5) stirnseitig und/oder in deren Umfangsrichtung miteinander verklebt sind.

12. Gussverfahren nach einem der vorhergehenden Ansprüche, wobei das Klebematerial (7) durch den zumindest einen Befestigungsvorsprung (5) in die Aussparung (3) gedrückt wird.

13. Gussverfahren nach einem der vorhergehenden Ansprüche, wobei die zumindest eine Befestigungsvertiefung (2) und der zumindest eine Befestigungsvorsprung (5) passgenau und/oder insbesondere in deren Umfangsrichtung spielfrei miteinander in Eingriff gebracht sind.

14. Gussverfahren nach einem der vorhergehenden Ansprüche, wobei das Kraftfahrzeugbauteil einen Abgaskrümmer oder einen Zylinderkopf umfasst.

15. Gussverfahren nach Anspruch 14, wobei der Zylinderkopf ein Zweizylinder-, Vierzylinder-, Sechszylinder- oder Achtzylinder-Kopf ist.

## Claims

1. A casting method for producing a motor vehicle component, comprising:
- providing a first mould (1), wherein the first mould (1) has a wall (10) having at least one fastening indentation (2), wherein the at least one fastening indentation (2) is provided with an additional cutout (3),
- providing a second mould (4), wherein the second mould (4) has at least one fastening protrusion (5), wherein a receiving space (6) for receiving a casting material is preferably formed between the first mould (1) and the second mould (4), and
- bringing the at least one fastening indentation (2) and the at least one fastening protrusion (5) into engagement, and adhesively bonding the at least one fastening indentation (2) and the at least one fastening protrusion (5) by means of an adhesive material (7), such that adhesive material (7) is pushed into the cutout (3), and adhesive material (7) is preferably prevented from being conveyed out of the at least one fastening indentation (2) into the receiving space (6) and/or onto an inner surface (8) of the wall (10) by the at least one fastening protrusion (5).

2. The casting method according to Claim 1, wherein the cutout (3) is configured in an end side of the at least one fastening indentation (2).

3. The casting method according to Claim 1 or 2, wherein the cutout (3)
- is configured in the form of a through-hole and/or passes completely through the wall (10), or
- is configured in the form of a blind hole in the wall (10).

4. The casting method according to one of the preceding claims, wherein at least one fastening indentation (2) and/or at least one fastening protrusion (5) are/is of cylindrical, circular, rectangular or triangular configuration.

5. The casting method according to one of the preceding claims, wherein the at least one fastening indentation (2) is formed and/or enlarged by a protrusion (9) which preferably projects from the wall (10).

6. The casting method according to one of the preceding claims, wherein the second mould (4) is spaced apart from the first mould (1) by means of the at least one fastening protrusion (5), preferably such that the at least one fastening protrusion (5) serves as a spacer.

7. The casting method according to one of the preceding claims, wherein the first mould (1) is of trough-like configuration and/or the wall (10) forms an in particular lower bottom portion with a peripheral flange portion (11).

8. The casting method according to one of the preceding claims, wherein the first mould (1) constitutes a bottom casting mould, and the second mould (4) is preferably inserted from above into the first mould (1) .

9. The casting method according to one of the preceding claims, wherein the casting material is introduced from above or from below into the first mould (1).

10. The casting method according to one of the preceding claims, wherein the at least one fastening indentation (2) is filled with the adhesive material (7) before the at least one fastening protrusion (5) is inserted into the at least one fastening indentation (2).

11. The casting method according to one of the preceding claims, wherein the at least one fastening indentation (2) and the at least one fastening protrusion (5) are adhesively bonded to one another on the end side and/or in the peripheral direction thereof.

12. The casting method according to one of the preceding claims, wherein the adhesive material (7) is pushed into the cutout (3) by the at least one fastening protrusion (5).

13. The casting method according to one of the preceding claims, wherein the at least one fastening indentation (2) and the at least one fastening protrusion (5) are brought into engagement with one another in an accurately fitting manner and/or in particular in a play-free manner in the peripheral direction thereof.

14. The casting method according to one of the preceding claims, wherein the motor vehicle component comprises an exhaust manifold or a cylinder head.

15. The casting method according to Claim 14, wherein the cylinder head is a two-cylinder head, four-cylinder head, six-cylinder head or eight-cylinder head.

## Revendications

1. Procédé de coulée pour la fabrication d'un composant de véhicule automobile, comprenant :
- la fourniture d'un premier moule (1), le premier moule (1) présentant une paroi (10) avec au moins une cavité de fixation (2), l'au moins une cavité de fixation (2) étant pourvue d'un évidement supplémentaire (3),
- la fourniture d'un deuxième moule (4), le deuxième moule (4) présentant au moins une saillie de fixation (5), un espace de réception (6) étant de préférence formé entre le premier moule (1) et le deuxième moule (4) pour recevoir un matériau de coulée, et
- la mise en prise de l'au moins une cavité de fixation (2) et de l'au moins une saillie de fixation (5), et le collage de l'au moins une cavité de fixation (2) et de l'au moins une saillie de fixation (5) au moyen d'un matériau adhésif (7), de telle sorte que le matériau adhésif (7) est pressé dans l'évidement (3) et de préférence en évitant que le matériau adhésif (7) soit transporté par l'au moins une saillie de fixation (5) hors de l'au moins une cavité de fixation (2) dans l'espace de réception (6) et/ou sur une surface intérieure (8) de la paroi (10).

2. Procédé de coulée selon la revendication 1, dans lequel l'évidement (3) est réalisé dans un côté frontal de l'au moins une cavité de fixation (2).

3. Procédé de coulée selon la revendication 1 ou 2, dans lequel l'évidement (3)
- est réalisé sous forme de trou traversant et/ou traverse entièrement la paroi (10), ou
- est réalisé sous forme de trou borgne dans la paroi (10) .

4. Procédé de coulée selon l'une quelconque des revendications précédentes, dans lequel au moins une cavité de fixation (2) et/ou au moins une saillie de fixation (5) est réalisée sous forme cylindrique, circulaire, rectangulaire ou triangulaire.

5. Procédé de coulée selon l'une quelconque des revendications précédentes, dans lequel l'au moins une cavité de fixation (2) est formée et/ou agrandie par une saillie (9) s'étendant de préférence à partir de la paroi (10) .

6. Procédé de coulée selon l'une quelconque des revendications précédentes, dans lequel le deuxième moule (4) est espacé du premier moule (1) au moyen de l'au moins une saillie de fixation (5), de préférence de telle sorte que l'au moins une saillie de fixation (5) sert d'espaceur.

7. Procédé de coulée selon l'une quelconque des revendications précédentes, dans lequel le premier moule (1) est réalisé en forme de cuve et/ou la paroi (10) forme une section de fond, notamment inférieure, avec une section de bride périphérique (11).

8. Procédé de coulée selon l'une quelconque des revendications précédentes, dans lequel le premier moule (1) est un moule de coulée de fond et le deuxième moule (4) est de préférence inséré par le haut dans le premier moule (1).

9. Procédé de coulée selon l'une quelconque des revendications précédentes, dans lequel le matériau de coulée est introduit dans le premier moule (1) par le haut ou par le bas.

10. Procédé de coulée selon l'une quelconque des revendications précédentes, dans lequel le matériau adhésif (7) est placé dans l'au moins une cavité de fixation (2) avant que l'au moins une saillie de fixation (5) ne soit insérée dans l'au moins une cavité de fixation (2) .

11. Procédé de coulée selon l'une quelconque des revendications précédentes, dans lequel l'au moins une cavité de fixation (2) et l'au moins une saillie de fixation (5) sont collées l'une à l'autre sur le côté frontal et/ou dans leur direction circonférentielle.

12. Procédé de coulée selon l'une quelconque des revendications précédentes, dans lequel le matériau adhésif (7) est pressé dans l'évidement (3) par l'au moins une saillie de fixation (5).

13. Procédé de coulée selon l'une quelconque des revendications précédentes, dans lequel l'au moins une cavité de fixation (2) et l'au moins une saillie de fixation (5) sont mises en prise l'une avec l'autre de manière ajustée et/ou notamment sans jeu dans leur direction circonférentielle.

14. Procédé de coulée selon l'une quelconque des revendications précédentes, dans lequel le composant de véhicule automobile comprend un collecteur de gaz d'échappement ou une culasse.

15. Procédé de coulée selon la revendication 14, dans lequel la culasse est une culasse à deux cylindres, à quatre cylindres, à six cylindres ou à huit cylindres.
